# EUROPÄISCHE PATENTSCHRIFT

(11) **EP 0 038 450 B1**
(45) Veröffentlichungstag und Bekanntmachung des Hinweises auf die Patenterteilung: **19.10.1983**
(21) Anmeldenummer: 81102492.6
(22) Anmeldetag: 02.04.1981
(51) Int. Cl.: B41F 13/02

(54) **Einzugsvorrichtung für Rollen-Rotationsdruckmaschinen**
Threading device for a rotary printing press with rolls
Dispositif d'enfilage pour une presse rotative à rouleaux

(30) Priorität: 23.04.1980 DE 8011068 U
(43) Veröffentlichungstag der Anmeldung: 28.10.1981
(73) Patentinhaber: M.A.N.-ROLAND Druckmaschinen Aktiengesellschaft, 63012 Offenbach (DE)
(72) Erfinder: Fischer, Hermann, D-8900 Augsburg (DE)

## Beschreibung

Die Erfindung betrifft eine Einzugsvorrichtung für Rollen-Rotationsdruckmaschinen zum Einziehen von Materialbahnen mit einem aus flexiblem Vollmaterial bestehenden Einzugselement, das seitlich des Einzugsweges für die Materialbahn entlang einer rohrförmigen Führung verschiebbar ist.

Aus der DE-Patentschrift 2241 127 ist eine Vorrichtung zum Einziehen von Materialbahnen in Rotationsdruckmaschinen bekannt, bei der längs unterschiedlicher seitlicher Einzugswege, die durch außerhalb des Walzenbereichs liegende Führungen und Weichen gebildet sind, entweder ein aus flexiblem Vollmaterial bestehendes Einzugselement endlicher Längenausdehnung in Form eines flachen, durchgehenden Stahlbandes oder eine vielgliedrige Rollenkette in den Führungen entlang des eingestellten Einzugsweges verschiebbar ist. Bedingt durch die Form bzw. Ausgestaltung dieser Einzugselemente ist eine Biegung, abgesehen von einer gewissen Verwindungsmöglichkeit, nur in einer Ebene senkrecht zur Längserstreckung möglich, so daß komplizierte Einzugswege, wie z. B. durch den Wendestangenaufbau, hierdurch praktisch nicht realisiert werden können.

Die Aufgabe der Erfindung ist es, die bekannte Einzugsvorrichtung für Rollen-Rotationsdruckmaschinen der eingangs definierten Art so weiterzubilden, daß auch sehr komplizierte, d. h. stark verwundene Einzugswege realisierbar sind.

Diese Aufgabe wird bei der Erfindung dadurch gelöst, daß das Einzugselement einen runden oder polygonalen Massivquerschnitt aufweist, so daß der Biegewiderstand in allen Richtungen quer zur Längsachse des Einzugselements annähernd gleich groß ist.

Durch das in allen Richtungen biegbare erfindungsgemäße Einzugselement können die Führungen erfindungsgemäße Einzugselement können die Führungen für das Einzugselement zur Festlegung des Einzugsweges individuell und ohne richtungsmäßige Einschränkungen entsprechend den vorhandenen räumlichen Gegebenheiten einer Druckmaschine gewählt werden.

Vorteilhafte Weiterbildungen der Erfindung ergeben sich aus den Unteransprüchen und aus der Beschreibung in Verbindung mit den Zeichnungen. In diesen zeigt
Fig. 1 eine bekannte Rollen-Rotationsdruckmaschine mit verschiedenen Papierbahnführungswegen,
Fig. eine schematische Darstellung Vorderansicht des erfindungsgemäßen Einzugselements,
Fig. 3 eine Längsansicht des Einzugselements nach Fig. 2,
Fig.4 eine Weichanordnung zur Festlegung von zwei unterschiedlichen Transportwagen,
Fig. 5 eine Weichenanordnung für drei unterschiedliche Transportwege und
Fig. 6 eine Führungsmöglichkeit des Einzugselements um die Vorderansicht dargestellte Wendestangen,
Fig. 7 eine Seitenansicht der Vorrichtung nach Fig. 6,
Fig. 8 eine Draufsicht der Vorrichtung nach Fig. 6 und
Fig. 9 bis 14 drei Zugseilantriebsstationen, jeweils in zwei Ansichten.

Fig. 1 zeigt eine bekannte Rollen-Offsetrotationsdruckmaschine, in der die vielfältigen und zum Teil äußerst komplizierten Bahnführungen gezeigt sind. Die in Druckwerken 1, 2, 3 und 4 bedruckten, von Rollensternen 5, 6, 7, 8 zugeführten Papierbahnen 9, 10, 11, 12 werden über nicht näher bezeichnete Führungs- und Wendestangen nach entsprechender Längsteilung einer Falzvorrichtung 13 zugeführt, in der die Zuschneidung und Falzung der bedruckten Bahnen 9 bis 12 vorgenommen wird. Entsprechend den jeweiligen Anforderungen bezüglich der zu druckenden Farben auf der Vorder- und Rückseite der Papierbahnen 9 bis 12 erfolgt der Einzug der Papierbahnen 9 bis 12 zwischen bestimmten, nicht näher bezeichneten Zylindern der Druckwerke 1 bis 4. Der Übersicht halber wurde bei der in Fig. 1 gezeigten Druckmaschine darauf verzichtet, Druck- und Feuchtwerke sowie weitere notwendige Einrichtungen darzustellen. Mit Fig. 1 soll veranschaulicht werden, in welch mannigfaltiger und komplizierter Art bei modernen Druckmaschinen, deren Umfang häufig über ein Vielfaches der in Fig. 1 gezeigten Maschine hinausgeht, die Papierbahnführungen möglich sind.

Besonders bei Bahnrissen ergeben sich bei derartigen Maschinen schwerwiegende Störungen. Um die Einzugswege für ein Einzugselement den jeweiligen gegebenen örtlichen Verhältnissen anpassen zu können, wird gemäß der Erfindung das in Fig. 2 und 3 gezeigte als Einzugselement dienende Zugseil 14 verwendet. Anstelle eines Seils oder einer Spirale mit rundem Querschnitt kann auch ein Einzugselement mit einem polygonalem Querschnitt verwendet werden. Wesentlich ist es, daß das Einzugselement nach allen Seiten biegbar ist, so daß keine Einengung der möglichen Einzugswege durch die Form des Einzugselements entsteht.

Das Zugseil 14 wird in einem Führungsrohr 15, das entsprechend den gewünschten Einzugswegen in der Druckmaschine verlegt ist, geführt.

Das Zugseil 14 weist einen Schlepphaken 16 auf, der durch in den Führungsrohren 15 vorgesehene Schlitze 17 herausragt und an den die einzuziehende Papierbahn gegebenenfalls über ein Seil angehängt werden kann.

An Unterbrechungen zwischen verschiedenen Führungsrohren 15 greift mindestens ein Friktionsräderpaar 20, 21 an. Mindestens ein Rad, hier das Rad 21, besteht aus einer Rolle, z. B. aus Hartgummi, die durch eine Druckfeder 22 gegen das Zugseil 14 gepreßt wird. Dadurch ist eine sichere Führung des Zugseils 14 gewährleistet, wobei zwischen mehreren Friktionsräderpaaren eine Synchronisierung infolge der Schlupfmöglichkeit nicht erforderlich ist.

Durch herkömmliche Befestigungslaschen 18 werden die Führungsrohre 15 an einer Maschinenseitenwand 19 oder an einer anderen gestellfesten Halterung in der Druckmaschine fixiert.

Fig. 4 zeigt in Weiterbildung der Erfindung eine Weiche 23, mit deren Hilfe das in einem Führungsrohr 24 geführte Einzugselement wahlweise in ein Führungsrohr 25 oder ein Führungsrohr 26 eingebracht werden kann. Für diese Steuerung wird ein mit einem Drehteller 27 verbundener Pneumatikzylinder 28 verwendet, der um einen Schwenkzapfen 29 drehbar ist.

Fig. 5 zeigt eine erweiterte Wahlmöglichkeit. Die hier gezeigte Weiche 30 bietet dem in dem Führungsrohr 31 ankommenden Einzugselement drei Wege an, nämlich das Führungsrohr 32, das Führungsrohr 33 oder das Führungsrohr 34, an. Die Auswahl der Wege erfolgt durch die Einstellung eines Drehtellers 35, der durch einen doppeltwirkenden Pneumatikzylinder 36 in drei Stellungen gebracht werden kann. Bei der dargestellten Stellung in Fig. 5 wird das Einzugselement geradlinig von dem Führungsrohr 31 zu dem Führungsrohr 33 geführt. In der linken Stellung des Pneumatikzylinders 36 erfolgt eine Weiterleitung zu dem Führungsrohr 32 und in der rechten Stellung zu dem Führungsrohr 34. Der zweiteilige, durch ein Zwischenstück 37 geteilte Pneumatikzylinder 36 ist zur Ausgleichung der Längendifferenz um einen Schwenkzapfen 38 drehbar.

Fig. 6, 7 und 8 zeigen die Führungsmöglichkeit des Einzugselements 14 bzw. die Anordnung der Führungsrohre 15 um bzw. zwischen Seitenwänden 39 und 40 liegende Wendestangen 41 und 42. Bedingt durch die vorteilhafte Querschnittsform des Zugseils 14 ist eine individuelle Führung in verschiedensten Richtungen, Ebenen und Krümmungsradien möglich.

Fig. und 10 zeigen schematisch in Vorder-und Seitenansicht eine Antriebsvorrichtung für das Zugseil 14. In dieser wird das zwischen Führungsrohren 43 und 44 freiliegende Führungsseil 14 zwischen durch Zahnräder 45, 46 und 47 antreibbare Reibräder 48, 49 und einem Reibrad 50 in Längsrichtung angetrieben, d. h. geschoben. Durch die Reibräder 48, 49 wird dabei das Zugseil 14 um einen Teil des Umfangs des Reibrades 50 geführt, wodurch die Reib- und somit die Vorschubwirkung bezogen auf eine tangentiale Seilführung wesentlich verbessert wird. Durch entsprechende Vertiefungen - vorzugsweise mit halbkreisförmigem Querschnitt - am Umfang der Reibräder 48,49,50 für die Zugseilführung wird eine zusätzliche Verbesserung erzielt. Die Zahnräder 45, 46, 47 werden durch einen Motor 51 angetrieben.

In den Fig. 11 und 12 ist eine zweite Antriebsvorrichtung gezeigt, in der der zwischen Führungsrohren 52, 53 verlaufende Abschnitt des Zugseils 14 durch Reibräderpaare 54, 56 und 55, 57 antreibbar ist. Diese werden mit Hilfe eines Motors 58 über Zahnräder 59, 60, 61, 62 und 63 in Drehung versetzt.

Eine besonders wirkungsvolle Antriebsvorrichtung ist in den Fig. 13 und 14 dargestellt, mit der ein hohes Schubmoment auf das Zugseil übertragbar ist. Das z. B. aus einem Führungsrohr 64 austretende und in ein Führungsrohr 65 einlaufende Führungsseil 14 ist um ein Reibrad 71 geführt, an dessen Peripherie zwei Reibräder 70, 72 angeordnet sind. Die Reibräder 70, 71, 72 sind über Zahnräder 66, 67, 68 durch einen Motor 69 antreibbar. Zur besseren Seilführung ist um das Reibrad 71 ein Leitapparat 73 in Form eines Leitmantels vorgesehen. Durch die Umschlingung des Reibrades 71 wirkt sich die Funktion ef'''' bei der Berechnung des Reibwertes aus, wobei e die Basis des natürlichen Logarithmus, u, den materialspezifischen Reibwert und x den Umschlingungswinkel bedeutet.

## Patentansprüche

1. Einzugsvorrichtung für Rollen-Rotationsdruckmaschinen zum Einziehen von Materialbahnen mit einem aus flexiblem Vollmaterial bestehenden Einzugselement, das seitlich des Einzugsweges für die Materialbahn entlang einer rohrförmigen Führung verschiebbar ist, dadurch gekennzeichnet, daß das Einzugselement (14) einen runden oder polygonalen Massivquerschnitt aufweist, so daß der Biegewiderstand in allen Richtungen quer zur Längsachse des Einzugselements annähernd gleich groß ist.

2. Einzugsvorrichtung nach Anspruch 1, bei der das Einzugselement (14) in einer mit einem Schlitz (17) versehenen rohrförmigen Führung (15) läuft, dadurch gekennzeichnet, daß das Einzugselement (14) mit einem aus dem Schlitz (17) herausragenden Schlepphaken (16) verbunden ist.

3. Einzugsvorrichtung nach einem der vorangehenden Ansprüche, dadurch gekennzeichnet, daß das Einzugselement (14) durch ein oder mehrere angetriebene Friktionsräderpaare (20, 21) antreibbar ist.

4. Einzugsvorrichtung nach Anspruch 3, dadurch gekennzeichnet, daß ein Friktionsrad (21) durch ein Federelement (22) gegen das Einzugselement (14) preßbar ist.

5. Einzugsvorrichtung nach Anspruch 3 oder 4, dadurch gekennzeichnet, daß das Einzugselement (14) über ein Reibrad (50) geführt wird, an dem mindestens zwei weitere Reibräder (48, 49) so angeordnet sind, daß das Einzugselement (14) das Reibrad (50) teilweise umschlingt (Fig. 9).

6. Einzugsvorrichtung nach Anspruch 3 oder 4, dadurch gekennzeichnet, daß das Einzugselement (14) mindestens einmal ein Reibrad (71) umschlingt, und daß an dem Reibrad (71) mindestens ein Gegenreibrad (z. B. 70) angeordnet ist (Fig. 13).

7. Einzugsvorrichtung nach Anspruch 6, dadurch gekennzeichnet, daß um das Reibrad (71) zur Zugseilführung ein Leitapparat (73) angeordnet ist.

## Claims

1. Threading device for rotary printing press with rolls, for threading material webs with a threading element made of flexible solid material, which element ca be shifted laterally of the threading path for the material web along a tabular guide, characterised in that the threading element (14) has a round or polygonal solid cross section, so that the bend resistance is approci- mately the same in all directions at right angles to the longitudinal axis of the threading element.

2. Threading device according to claim 1, with which the threading element (14) runs in a tubular guide (15) provided with a slot (17), characterised in that the threading element (14) is connected to a pulling hook (16) projecting from the slot (17).

3. Threading device according to one of the preceding claims, characterised m that the threading element (14) can be driven by one or several pairs of driven friction wheels (20,21).

4. Threading device according to claim 3, characterised in that a friction wheel (21) can be pressed by a spring element (22) against the threading element (14).

5. Threading device according to claim 3 or 4, characterised in that the threading element (14) is guided over a friction wheel (50), on which at least two further friction wheels (48, 49) are so arranged that the threading element (14) partially winds round the friction wheel (50) (Fig. 9).

6. Threading device according to claim 3 or 4, characterised in thct the threading element (14) winds round a friction wheel (71) at least once, and that on the friction wheel (71) there is disposed at least one counter friction wheel (e.g. 70) (Fig. 13).

7. Threading device according to claim 6, characterised in that round the friction wheel (71) there is disposed a guide apparatus (73) for guiding the traction rope.

## Revendications

1. Dispositif d'enfilage pour une presse rotative à rouleaux, servant à introduire des bandes de matière, comprenant un élément d'introduction composé d'une matière massive flexible, qu'on peut faire coulisser le long d'un guide tubulaire, latéralement au trajet d'introduction de la bande de matière, caractérisé en ce que l'élément d'introduction (14) possède une section massive ronde ou polygonale, de sorte que la résistance à la flexion est à peu près aussi grande dans toutes les directions transversalement à l'axe longitudinal de l'élément d'introduction.

2. Dispositif d'enfilage selon la revendication 1, dans lequel l'élément d'introduction (14) court dans un guide tubulaire (15) muni d'une fente (17) caractérisé en ce que l'élément d'introduction (14) est relié à un crochet de traînage (16) qui fait saillie à l'extérieur de la fente (17).

3. Dispositif d'enfilage selon l'une des revendications précédentes, caractérisé en ce que l'élément d'introduction (14) peut être entraîné par une ou plusieurs paires de roues de friction entrainées (20,21).

4. Dispositif d'enfilage selon la rendication 3, caractérisé en ce qu'une roue de friction (21) peut être pressée contre l'élément d'introduction (14) par un élément élastique (22).

5. Dispositif d'enfilage selon la revendication 3 ou 4, caractérisé en ce que l'élément d'introduction (14) est guidé sur une roue de friction (50) contre laquelle au moins deux autres roues de friction (48, 49) sont disposées de telle manière que l'élément d'introduction (14) embrasse partiellement la roue de friction (50) (figure 9).

6. Dispositif d'enfilage selon la revendication 3 ou 4, caractérisé en ce que l'élément d'introduction (14) embrasse au moins une fois une roue de friction (71) et en ce que, contre cette roue de friction (71) est disposée au moins une contre- roue de friction (par exemple 70) (figure 13).

7. Dispositif d'enfilage selon la revendication 6, caractérisé en ce qu'autour de la roue de friction (71) est disposé un appareil déviateur (73) pour le guidage du câble de tirage.
